# EUROPÄISCHE PATENTSCHRIFT

(11) **EP 0 960 978 B1**
(45) Veröffentlichungstag und Bekanntmachung des Hinweises auf die Patenterteilung: **17.11.2004**
(21) Anmeldenummer: 99109106.7
(22) Anmeldetag: 07.05.1999
(51) Int. Cl.: D21G 7/00

(54) **Einrichtung zum Befeuchten einer Materialbahn**
Apparatus for humidifying a web material
Dispositif pour l' humidification d' une bande de matériau

(30) Priorität: 29.05.1998 DE 19824170
(43) Veröffentlichungstag der Anmeldung: 01.12.1999
(73) Patentinhaber: Voith Paper Patent GmbH, 89522 Heidenheim (DE)
(72) Erfinder: Kayser, Franz, 47608 Geldern (DE)
(74) Vertreter: Manitz, Finsterwald & Partner GbR

(56) Entgegenhaltungen:
- EP-A- 0 609 544
- DE-A- 3 741 680
- US-A- 5 557 860

## Beschreibung

Die Erfindung betrifft eine Einrichtung zum Befeuchten einer Materialbahn wie insbesondere einer Papier- oder Kartonbahn, die lediglich die Randbereiche der Materialbahn überdeckt, so daß lediglich eine Befeuchtung dieser Randbereiche erfolgt. Eine Einrichtung dieser Art ist aus der US-A-5 557 860 bekannt.

In Papiermaschinen treten an den Randbereichen der Papierbahn häufig Probleme auf. Zu solchen Problemen kann es bereits im Stoffauflauf kommen, nachdem sich dort die Fasern in den Randbereichen nicht wie in der Mitte der Bahn im wesentlichen nur in Längsrichtung, sondern auch in Querrichtung anordnen. Schwerwiegender ist jedoch, daß die Bahn an den Rändern stärker austrocknet. An der Oberfläche der jeweiligen Trockenzylinder ist der Bereich neben der Bahn heißer, da dort weniger Wärme abgeführt wird. Demzufolge trocknet auch die Bahn am Rand schneller aus. Eventuell kommt hinzu, daß die Randbereiche der Bahn der trockeneren Hallenatmosphäre am nächsten sind und deshalb durch Konvektion Feuchtigkeit abgeben. Dem wurde bisher allenfalls durch relativ komplizierte Ausführungen von Trockenzylindern entgegengewirkt, die für eine geringere Beheizung im Randbereich sorgen. Durch Überhitzungen am Rand kann es nun aber zu Schrumpfungen und Versprödungen in den Randbereichen der Materialbahn kommen. Beides ist für die nachfolgende Satinage von Nachteil. Schrumpfungen führen zu Dichteund Dickensteigerungen der Bahn am Rand. Bisher hat man versucht, diesen Dichte- und Dickensteigerungen dadurch zu begegnen, daß am Stoffauflauf randseitig weniger Material aufgebracht wird. Das Ergebnis läßt jedoch noch zu wünschen übrig. Zudem ist eine solche Gegenmaßnahme bei älteren Anlagen nicht möglich. Die Versprödung läßt im Kalander keine vernünftige Glättung mehr zu, da die Komprimierbarkeit der Bahn stark eingeschränkt ist. Die andersartige Ausrichtung der Fasern am Rand verschlechtert die Situation.

In der DE 37 41 680 ist eine Befeuchtungseinrichtung der eingangs genannten Art beschrieben, die sich über die gesamte Bahnbreite erstreckt, wobei über eine Mehrzahl von Stellorganen auch unterschiedliche Feuchtequerprofile einstellbar sind.

Aus der US-A-5 557 860 ist eine Einrichtung der eingangs genannten Art bekannt, die jeweils nur die Oberseite oder die Unterseite der Randbereiche der Materialbahn überdeckt.

Ziel der Erfindung ist es, eine Befeuchtungseinrichtung der eingangs genannten Art zu schaffen, die bei einfach gehaltenem Aufbau insbesondere auch eine solche Konditionierung der jeweiligen Materialbahn sicherstellt, daß auch die Bahnränder möglichst optimal satinierbar sind.

Diese Aufgabe wird nach der Erfindung dadurch gelöst, daß die Befeuchtungseinrichtung die Randbereiche der Materialbahn jeweils beidseitig überdeckt, so daß in diesen Randbereichen jeweils eine beidseitige Befeuchtung der Materialbahn erfolgt.

Die erfindungsgemäße Befeuchtungseinrichtung kann somit insbesondere in Verbindung mit einem Kalander oder dergleichen verwendet werden, wobei durch die erfindungsgemäße Ausbildung insbesondere auch für die Ränder der betreffenden Materialbahn eine optimale Glätte bzw. ein optimaler Glanz erzielbar ist. Damit wird auf einfache und zuverlässige Weise insbesondere auch einem unerwünschten Feuchtigkeitsabfall sowie einer unerwünschten Dickensteigerung am Rand entgegengewirkt.

Zweckmäßigerweise umfaßt die Befeuchtungseinrichtung wenigstens zwei einem jeweiligen Randbereich der Materialbahn zugeordnete Befeuchter.

Von Vorteil ist auch, wenn wenigstens ein Befeuchter ein U-förmiges Profil besitzt, mit dem er den betreffenden Randbereich umgreift und damit beidseitig überdeckt.

Zweckmäßigerweise besitzt der Überdeckungsbereich auf wenigstens einer Bahnseite einen in Richtung der Bahnbreite gemessenen Wert, der in einem Bereich von etwa 10 bis etwa 15 cm liegt.

Insbesondere im Fall eines U-förmigen Befeuchters sind die Überdeckungsbereiche auf den beiden Bahnseiten zweckmäßigerweise gleich groß.

Bei einer zweckmäßigen praktischen Ausführungsform der erfindungsgemäßen Befeuchtungseinrichtung ist wenigstens ein ein U-förmiges Profil aufweisender Befeuchter vorgesehen, dessen beide Schenkel relativ zueinander verschwenkbar sind, so daß der Befeuchter zwischen einer insbesondere dem Bahneinzug dienenden Öffnungsstellung und einer geschlossenen Betriebsstellung verstellbar ist.

Vorzugsweise ist wenigstens ein als Dampffeuchter ausgebildeter Befeuchter vorgesehen. Damit ist es insbesondere möglich, die jeweilige Materialbahn gleichzeitig auch in der gewünschten Weise zu erwärmen.

Von Vorteil ist, wenn wenigstens ein beheizter Dampffeuchter vorgesehen ist. Ein solcher beheizter Dampffeuchter ist vorzugsweise mit einem Doppelmantel versehen. Der am Zwischenraum zwischen den Außenwänden und den eine Dampfblaskammer begrenzenden Innenwänden kann somit mit Heißdampf beschickt werden, so daß die Wandungen der betreffenden Dampfblaskammer beheizt werden, wodurch einer Kondensation und einer damit einhergehenden unerwünschten Tröpfchenbildung entgegenwirkt wird. Damit wird erreicht, daß der Dampf zumindest im wesentlichen erst auf der Materialbahn kondensiert.

Von Vorteil ist zudem, wenn wenigstens ein Dampffeuchter mit einer Kondensatabführung versehen ist. Zweckmäßigerweise ist auch wenigstens ein Dampffeuchter mit einer Überdampfabsaugung versehen.

Vorzugsweise ist wenigstens ein länglicher, sich in Bahnlaufrichtung erstreckender Befeuchter vorgesehen. Dieser kann insbesondere eine solche Länge besitzen, daß sich im Betrieb bei vorgegebener Bahnlaufgeschwindigkeit eine Verweilzeit im Befeuchter von wenigstens 0,3 ms ergibt.

Die Erfindung wird im folgenden anhand von Ausführungsbeispielen unter Bezugnahme auf die Zeichnung näher erläutert; in dieser zeigen:
- Fig. 1: eine schematische Darstellung einer Ausführungsform einer Einrichtung zum Befeuchten einer Materialbahn,
- Fig. 2: eine schematische Darstellung einer mit einer Kondensatabführung und einer Überdampfabsaugung versehenen weiteren Ausführungsform einer Befeuchtungseinrichtung und
- Fig. 3: eine schematische Darstellung eines aufklappbaren Dampffeuchters einer weiteren Ausführungsform.

Fig. 1 zeigt in schematischer Darstellung eine erste Ausführungsform einer Einrichtung 10 zum Befeuchten einer Materialbahn 12, bei der es sich insbesondere um eine Papier- oder Kartonbahn handeln kann.

Wie anhand der Fig. 1 zu erkennen ist, wird die Materialbahn 12 in Laufrichtung L durch die Befeuchtungseinrichtung 10 geführt, wobei lediglich deren Randbereiche von dieser Befeuchtungseinrichtung 10 überdeckt werden, so daß nur eine Befeuchtung dieser Randbereiche erfolgt. Dabei werden die Randbereiche der Materialbahn 12 jeweils beidseitig überdeckt, so daß in diesen Randbereichen jeweils eine beidseitige Befeuchtung der Materialbahn 12 stattfindet.

Im vorliegenden Fall umfaßt die Befeuchtungseinrichtung 10 zwei einander gegenüberliegende, einem jeweiligen Rand 16 der Materialbahn 12 zugeordnete Dampffeuchter 14.

Die beiden Dampffeuchter 14 besitzen jeweils ein U-förmiges Profil, mit dem sie den betreffenden Randbereich umgreifen und damit beidseitig überdecken.

Im vorliegenden Fall sind die Überdeckungsbereiche auf den beiden Bahnseiten gleich groß. Sie können einen in Richtung der Bahnbreite gemessenen Wert besitzen, der beispielsweise in einem Bereich von etwa 10 bis etwa 15 cm liegt.

Im vorliegenden Fall sind die Dampffeuchter 14 beheizt. Dazu sind sie jeweils mit einem Doppelmantel versehen. Der Zwischenraum zwischen den Außenwänden und den Dampfblaskammern 18 begrenzenden Innenwänden kann demzufolge mit Heizdampf beschickt werden. Nachdem auf diese Weise die die Dampfblaskammern 18 begrenzenden Innenwände beheizt werden, kann eine Kondensation und damit eine unerwünschte Tröpfchenbildung in diesen Dampfblaskammern 18 verhindert werden. Damit ist sichergestellt, daß der Dampf zumindest im wesentlichen erst auf der Materialbahn 12 kondensiert, wodurch insbesondere auch eine optimale Wärmeübertragung gewährleistet ist.

Fig. 2 zeigt in schematischer Darstellung einen Dampffeuchter 14 einer weiteren Ausführungsform einer Befeuchtungseinrichtung 10, der sowohl mit einer Kondensatabführung 20 als auch mit einer Überdampfabsaugung 22 versehen ist.

Die Befeuchtungseinrichtung 10 ist der Materialbahn 12 in einem Bereich zugeordnet, in dem diese Materialbahn 12 zwischen zwei Umlenkwalzen 24 schräg nach oben geführt ist. Entsprechend sind auch die beiden Dampffeuchter 14 der Befeuchtungseinrichtung 10, von denen in der Figur 2 nur einer zu erkennen ist, schräggestellt. Wie anhand der Fig. 2 zu erkennen ist, ist im unteren Bereich jedes der beiden Schenkel 26, 28 des dargestellten Dampffeuchters 14 jeweils ein der Kondensatabführung 20 zugeordneter Kondensatableiter 20' bzw. 20" vorgesehen. Gemäß Fig. 2 ist die Überdampfabsaugung 22 im oberen Bereich des oberen Schenkels 28 des Dampffeuchters 14 vorgesehen.

Fig. 3 zeigt wieder in schematischer Darstellung ein Ausführungsbeispiel eines aufklappbaren Dampffeuchters 14. Dabei sind die beiden Schenkel 26, 28 des wieder ein U-förmiges Profil aufweisenden Dampffeuchters 14 relativ zueinander um eine Achse A verschwenkbar, so daß der Dampffeuchter 14 zwischen der dem Bahneinzug dienenden, in durchgezogenen Linien dargestellten Öffnungsstellung und der in gestrichelten Linien dargestellten geschlossenen Betriebsstellung verstellbar ist.

Im vorliegenden Fall werden beide Schenkel 26, 28 verschwenkt, wozu an diesen Schenkeln 26, 28 jeweils wenigstens eine Zylinder/Kolben-Einheit 30 bzw. 32 angreift.

Wie insbesondere anhand der Fig. 1 zu erkennen ist, kann die Befeuchtungseinrichtung 10 insbesondere durch zwei längliche, sich in Bahnlaufrichtung L erstreckende Dampffeuchter 14 gebildet sein. Dabei besitzen diese Dampffeuchter 14 zweckmäßigerweise eine solche Länge, daß sich im Betrieb bei vorgegebener Bahnlaufgeschwindigkeit eine Verweilzeit im Dampffeuchter 14 von wenigstens 0,3 ms ergibt.

### Bezugszeichenliste

- 10: Befeuchtungseinrichtung
- 12: Materialbahn
- 14: Dampffeuchter
- 16: Rand
- 18: Dampfblaskammer
- 20: Kondensatabführung
- 20': Kondensatableiter
- 20": Kondensatableiter
- 22: Überdampfabsaugung
- 24: Umlenkwalzen
- 26: Schenkel
- 28: Schenkel
- 30: Zylinder/Kolben-Einheit
- 32: Zylinder/Kolben-Einheit
- A: Achse
- L: Bahnlaufrichtung

## Patentansprüche

1. Einrichtung (10) zum Befeuchten einer Materialbahn (12) wie insbesondere einer Papier- oder Kartonbahn, die lediglich die Randbereiche der Materialbahn (12) überdeckt, so daß lediglich eine Befeuchtung dieser Randbereiche erfolgt,
**dadurch gekennzeichnet ,**
**daß** sie die Randbereiche der Materialbahn (12) jeweils beidseitig überdeckt, so daß in diesen Randbereichen jeweils eine beidseitige Befeuchtung der Materialbahn (12) erfolgt.

2. Einrichtung nach Anspruch 1,
**dadurch gekennzeichnet,**
**daß** sie wenigstens zwei einem jeweiligen Rand (16) der Materialbahn (12) zugeordnete Befeuchter (14) umfaßt.

3. Einrichtung nach Anspruch 2,
**dadurch gekennzeichnet ,**
**daß** wenigstens ein Befeuchter (14) ein U-förmiges Profil besitzt, mit dem er den betreffenden Randbereich umgreift und damit beidseitig überdeckt.

4. Einrichtung nach Anspruch 3,
**dadurch gekennzeichnet ,**
**daß** der Überdeckungsbereich auf wenigstens einer Bahnseite einen in Richtung der Bahnbreite gemessenen Wert besitzt, der in einem Bereich von etwa 10 bis etwa 15 cm liegt.

5. Einrichtung nach einem der vorhergehenden Ansprüche,
**dadurch gekennzeichnet ,**
**daß** die Überdeckungsbereiche auf den beiden Bahnseiten gleich groß sind.

6. Einrichtung nach einem der vorhergehenden Ansprüche,
**dadurch gekennzeichnet ,**
**daß** wenigstens ein ein U-förmiges Profil aufweisender Befeuchter (14) vorgesehen ist, dessen beide Schenkel (26, 28) relativ zueinander verschwenkbar sind, so daß der Befeuchter (14) zwischen einer insbesondere dem Bahneinzug dienenden Öffnungsstellung und einer geschlossenen Betriebsstellung verstellbar ist.

7. Einrichtung nach einem der vorhergehenden Ansprüche,
**dadurch gekennzeichnet ,**
**daß** wenigstens ein als Dampffeuchter (14) ausgebildeter Befeuchter vorgesehen ist.

8. Einrichtung nach einem der vorhergehenden Ansprüche,
**dadurch gekennzeichnet ,**
**daß** wenigstens ein beheizter Dampffeuchter (14) vorgesehen ist.

9. Einrichtung nach Anspruch 8,
**dadurch gekennzeichnet,**
**daß** der beheizte Dampffeuchter (14) mit einem Doppelmantel versehen ist.

10. Einrichtung nach einem der vorhergehenden Ansprüche,
**dadurch gekennzeichnet,**
**daß** wenigstens ein Dampffeuchter (14) vorgesehen ist, der eine Kondensatabführung (20) umfaßt.

11. Einrichtung nach einem der vorhergehenden Ansprüche,
**dadurch gekennzeichnet,**
**daß** wenigstens ein Dampffeuchter (14) vorgesehen ist, der eine Überdampfabsaugung (22) umfaßt.

12. Einrichtung nach einem der vorhergehenden Ansprüche,
**dadurch gekennzeichnet ,**
**daß** wenigstens ein länglicher, sich in Bahnlaufrichtung (L) erstreckender Befeuchter (14) vorgesehen ist.

13. Einrichtung nach Anspruch 12,
**dadurch gekennzeichnet ,**
**daß** der vorzugsweise als Dampffeuchter ausgebildete Befeuchter (14) eine solche Länge besitzt, daß sich im Betrieb bei vorgegebener Bahnlaufgeschwindigkeit eine Verweilzeit im Befeuchter (14) von wenigstens 0,3 ms ergibt.

## Claims

1. Apparatus (10) for the moistening of a material web (12), in particular of a paper web or of a card web, which only covers the marginal regions of the material web (12), so that only a moistening of these marginal regions takes place,
**characterized in that** it covers the marginal regions of the material web (12) on both sides in each case, so that a two-sided moistening of the material web (12) takes place in each of these marginal regions.

2. Apparatus in accordance with claim 1, **characterized in that** it includes at least two moisteners (14) associated with each margin (16) of the material web (12).

3. Apparatus in accordance with claim 2, **characterized in that** at least one moistener (14) has a U-shaped section, with which it engages around the respective marginal region and thus covers both sides.

4. Apparatus in accordance with claim 3, **characterized in that** the covered region on at least one web side has a value measured in the direction of the web width, which lies in a range from approximately 10 to approximately 15 cm.

5. Apparatus in accordance with any one of the preceding claims,
**characterized in that** the covered regions on the two sides of the web are of equal size.

6. Apparatus in accordance with any one of the preceding claims,
**characterized in that** at least one moistener (14) having a U-shaped section is provided, of which the two limbs (26, 28) are pivotable relative to one another, so that the moistener (14) is adjustable between an open position serving in particular for the drawing in of the web and a closed operating position.

7. Apparatus in accordance with any one of the preceding claims,
**characterized in that** at least one moistener formed as a vapor moistener (14) is provided.

8. Apparatus in accordance with any one of the preceding claims,
**characterized in that** at least one heated vapor moistener (14) is provided.

9. Apparatus in accordance with claim 8, **characterized in that** the heated vapor moistener (14) is provided with a double jacket.

10. Apparatus in accordance with any one of the preceding claims,
**characterized in that** at least one vapor moistener (14) is provided, which includes a discharge (20) for condensate.

11. Apparatus in accordance with any one of the preceding claims,
**characterized in that** at least one vapor moistener (14) is provided, which includes a suction means (22) for excess vapor.

12. Apparatus in accordance with any one of the preceding claims,
**characterized in that** at least one elongate moistener (14) extending in the web running direction (L) is provided.

13. Apparatus in accordance with claim 12, **characterized in that** the moistener (14), which is preferably formed as a vapor moistener, has a length such that a dwell time in the moistener (14) of at least 0.3 ms results during operation at a predetermined web running speed.

## Revendications

1. Dispositif (10) pour l'humidification d'une bande de matériau (12), comme en particulier d'une bande de papier ou de carton, qui recouvre uniquement les zones de bordure de la bande de matériau (12) de manière à ce que seules ces zones de bordure soient humidifiées,
**caractérisé en ce qu'**il recouvre les zones de bordure respectives de la bande de matériau (12) des deux côtés de manière à réaliser à chaque fois une humidification bilatérale de la bande de matériau (12) dans ces zones de bordure.

2. Dispositif selon la revendication 1,
**caractérisé en ce qu'**il comprend au moins deux humidificateurs (14) associés à un bord respectif (16) de la bande de matériau (12).

3. Dispositif selon la revendication 2,
**caractérisé en ce qu'**au moins un humidificateur (14) possède un profil en U avec lequel il entoure la zone de bordure concernée et la recouvre ainsi des deux côtés.

4. Dispositif selon la revendication 3,
**caractérisé en ce que** la zone de recouvrement possède, sur au moins un côté de la bande, une valeur mesurée dans le sens de la largeur de la bande qui est comprise entre environ 10 et environ 15 cm.

5. Dispositif selon l'une des revendications précédentes,
**caractérisé en ce que** les zones de recouvrement ont la même taille des deux côtés de la bande.

6. Dispositif selon l'une des revendications précédentes,
**caractérisé en ce qu'**il est prévu au moins un humidificateur (14) présentant un profil en U dont les deux branches (26, 28) peuvent pivoter l'une par rapport à l'autre de manière à ce que l'humidificateur (14) puisse être réglé entre une position d'ouverture servant en particulier à l'introduction de la bande et une position de fonctionnement fermée.

7. Dispositif selon l'une des revendications précédentes,
**caractérisé en ce qu'**il est prévu au moins un humidificateur réalisé sous la forme d'un humidificateur à vapeur (14).

8. Dispositif selon l'une des revendications précédentes,
**caractérisé en ce qu'**il est prévu au moins un humidificateur à vapeur chauffé (14).

9. Dispositif selon la revendication 8,
**caractérisé en ce que** l'humidificateur à vapeur chauffé (14) est muni d'une double enveloppe.

10. Dispositif selon l'une des revendications précédentes,
**caractérisé en ce qu'**il est prévu au moins un humidificateur à vapeur (14) qui comprend un dispositif d'évacuation de la condensation (20).

11. Dispositif selon l'une des revendications précédentes,
**caractérisé en ce qu'**il est prévu au moins un humidificateur à vapeur (14) qui comprend un dispositif d'aspiration de la vapeur en excès (22).

12. Dispositif selon l'une des revendications précédentes,
**caractérisé en ce qu'**il est prévu au moins un humidificateur (14) longitudinal qui s'étend dans le sens de défilement de la bande (L).

13. Dispositif selon la revendication 12,
**caractérisé en ce que** l'humidificateur (14) réalisé de préférence sous la forme d'un humidificateur à vapeur possède une longueur telle que le temps de séjour dans l'humidificateur (14) en fonctionnement avec une vitesse de défilement de la bande prédéterminée, est d'au moins 0,3 ms.
